# EUROPÄISCHE PATENTSCHRIFT

(11) **EP 0 078 584 B1**
(45) Veröffentlichungstag und Bekanntmachung des Hinweises auf die Patenterteilung: **07.05.1986**
(21) Anmeldenummer: 82201373.6
(22) Anmeldetag: 02.11.1982
(51) Int. Cl.: E04D 13/06

(54) **Verfahren zur Herstellung eines Dachrinnenwinkels**
Method of producing a gutter corner
Procédé de fabrication d'un angle de gouttière

(30) Priorität: 04.11.1981 DE 3143698
(43) Veröffentlichungstag der Anmeldung: 11.05.1983
(73) Patentinhaber: RHEINZINK GMBH, 45705 Datteln (DE)
(72) Erfinder: Emmrich, Peter, D-4370 Marl (DE); Groth, Volker, D-4716 Olfen (DE); Marx, Hans, D-4370 Marl (DE); Stradmann, Adolf, D-4370 Marl (DE)
(74) Vertreter: Rieger, Harald, Dr.

## Beschreibung

Die Erfindung betrifft ein Verfahren zur Herstellung eines mit Wülsten und Wasserwalzen versehenen einteiligen für die Verbindung von halbrunden Dachrinnen vorgesehenen Dachrinnenwinkels mit im Eckbereich der Dachrinnenwinkelstücke kreisbogenförmig gestalteten Seitenwänden durch Tiefziehen einer NE-Metallplatine, insbesondere einer Zinkplatine, wobei die Umformrichtung der entsprechenden Platinenabschnitte diagonal zur Walzrichtung der Platine verläuft.

Um das bei der Herstellung von Dachrinnenwinkeln aus zwei spitzwinkelig gegeneinander stoßenden halbrunden Dachrinnenstücken übliche Löten oder Schweißen der in Gehrungsrichtung verlaufenden Verbindungsstelle wegen der damit verbundenen erheblichen Nachteile bezüglich Montage und Langzeitdichtigkeit zu vermeiden, ist in dem DE-U-7811 514 ein Dachrinnenwinkel zur Verbindung von halbrunden Dachrinnen vorgesehen, der durch Tiefziehen von Zinkblech hergestellt wird und bei dem die Seitenwände im Bereich ihrer Ecken jeweils kreisbogenförmig gestaltet sind. Ein solcher Dachrinnenwinkel hat jedoch bisher keinen Eingang in die Praxis gefunden, da die kreisbogenförmige Gestaltung, inbesondere des Wulstes, nicht den ästhetischen Anforderungen bezüglich der Anpassung an rechtwinkelig ausgebildete Hausecken genügt. Darüber hinaus reicht in vielen Fällen die Biegesteifigkeit eines solchen Dachrinnenwinkels nicht aus.

Eine zu niedrige Biegesteifigkeit besitzt auch der aus einem Stück im Tiefziehverfahren hergestellte Dachrinnenwinkel gemäß DE-A-2 726 607.

Es ist daher die Aufgabe der vorliegenden Erfindung, das eingangs beschriebene Verfahren zur Herstellung von Dachrinnenwinkeln so zu gestalten, daß danach einteilige Dachrinnenwinkel hergestellt werden können, die sowohl die notwendige Biegesteifigkeit als auch ein aus ästhetischen Gründen gewünschtes eckiges Aussehen besitzen.

Aus « Fachkunde für metallverarbeitende Berufe 31, Europa-Lehrmittel O.H.G., Wuppertal-Barmen, S. 194/195 ist zwar bekannt, daß beim Biegen von Blechen, insbesondere von Zinkblechen, die Biegekante möglichst quer zur Walzrichtung liegen soll, wobei im Falle der Verwendung von Zinkblechen diese vor dem Biegen auf 100 bis 150 °C angewärmt werden müssen. Dieser Hinweis läßt jedoch keine Rückschlüsse auf das Umformen von NE-Metallblechen durch Tiefziehen zu.

Die Lösung dieser Aufgabe besteht darin, daß die Wülste und Wasserfalze geradlinig an die Dachrinnenwinkelstücke angeformt werden und die im Eckbereich unter einem spitzen Winkel gegeneinander stoßenden Wülste unter Bildung einer dreieckförmigen Blende in den kreisbogenförmigen Rand des Dachrinnenwinkels und die Querkanten der Wasserfalze im Eckbereich in ein nach außen angeformtes sichelförmiges Zwischenstück übergehen. Auf diese Weise wird nicht nur erreicht, daß der Dachrinnenwinkel optisch gesehen im wesentlichen das erforderliche eckige Aussehen erhält, sondern durch Formen der dreieckförmigen Blende und des sichelförmigen Zwischenstücks wird die Biegesteifigkeit beachtlich erhöht.

Zweckmäßigerweise werden die Radien der Eckbereiche der Dachrinnenwinkelstücke etwa gleich groß ausgebildet, um den tiefgezogenen Dachrinnenwinkel sowohl zur Herstellung von Außen- als auch von Innenwinkel verwenden zu können.

Die nach dem Tiefziehen des Dachrinnenwinkels freien überstehenden Ränder der Platine werden so beschnitten, daß daraus sowohl die Wülste als auch die Wasserfalze, vorzugweise in einem Arbeitsgang, angeformt werden.

Der erfindungsgemäß gestaltete Dachrinnenwinkel ist in der Zeichnung beispielhaft dargestellt und ist nachstehend erläutert.

Bei dem in Fig. 1 wiedergegebenen durch Tiefziehen einer entsprechend gestalteten Zinkplatine hergestellten Dachrinnenaußenwinkel 1 stoßen die geradlinig ausgeführten Wülste 2, 3 der Dachrinnenaußenwinkelstücke 4, 5 im Eckbereich unter einem spitzen Winkel so gegeneinander, daß sie unter Bildung einer etwa dreieckförmigen Blende 6 in den kreisbogenförmigen oberen Rand der Seitenwand des Dachrinnenau- ßenwinkels 1 übergehen. Die Querkanten der geradlinig ausgeführten Wasserfalze 7, 8 der Dachrinnenaußenwinkelstücke 4, 5 gehen im Eckbereich in ein nach außen angeformtes sichelförmiges Zwischenstück 9 über.

In Fig. 2 ist ein tiefgezogener Dachrinnenwinkel dargestellt, dessen Ränder so beschnitten sind, daß daraus ein Dachrinnenaußenwinkel geformt werden kann.

## Patentansprüche

1. Verfahren zur Herstellung eines mit Wülsten (2, 3) und Wasserwalzen (7, 8) versehenen einteiligen für die Verbindung von halbrunden Dachrinnen vorgesehenen Dachrinnenwinkels (1) mit im Eckbereich der Dachrinnenwinkelstücke (4, 5) kreisbogenförmig gestalteten Seitenwänden durch Tiefziehen einer NE-Metallplatine, insbesondere einer Zinkplatine, wobei die Umformrichtung der entsprechenden Platinenabschnitte diagonal zur Walzrichtung der Platine verläuft, dadurch gekennzeichnet, daß die Wülste (2, 3) und Wasserfalze (7, 8) geradlinig an die Dachrinnenwinkelstücke (4, 5) angeformt werden und die im Eckbereich unter einem spitzen Winkel gegeneinander stoßenden Wülste unter Bildung einer dreieckförmigen Blende (6) in den kreisbogenförmigen Rand des Dachrinnenwinkels (1) und die Querkanten der Wasserfalze im Eckbereich in einer außen angeformtes sichelförmiges Zwischenstück (9) übergehen.

2. Verfahren nach Anspruch 1, dadurch gekennzeichnet, daß die Radien der Eckbereiche der Dachrinnenwinkelstücke (4, 5) etwa gleich groß geformt werden.

3. Verfahren nach den Ansprüchen 1 oder 2, dadurch gekennzeichnet, daß die freien überstehenden Ränder des tiefgezogenen Dachrinnenwinkels (1) so beschnitten werden, daß daraus sowohl die Wülste (2, 3) als auch die Wasserfalze (7, 8), vorzugsweise in einem Arbeitsgang, angeformt werden.

## Claims

1. Method for producing an integral gutter angle member (1) for the connection of semicircular gutters by deep-drawing from a blank of nonferrous metal, particularly of zinc, comprising beads (2, 3) and water flanges (7, 8) and having side walls with the shape of an arc of a circle at the corner at which the leg portions (4, 5) of the angle member merge, wherein the portions of the blank forming the leg portions of the gutter angle member have been shaped in a direction diagonal to the direction in which the blanks has been rolled, characterized in that the beads (2, 3) and water flanges (7,8) will be formed straight-lined at the leg portions (4, 5) of the gutter angle member, wherein the beads meeting at the corner by an acute angle merge into the circular edge of the gutter angle member (1) by forming an approximately triangular blind (6) and the transverse edges of the water flanges merge near the corner into a crescent-shaped intermediate portion (9) formed on the outside.

2. Method according to claim 1, characterized in that the corner portions of the leg portions (4, 5) of the gutter angle member (1) will be formed with nearly the same radii.

3. Method according to claim 1 or 2, characterized in that the protruding free edges of the deep-drawn gutter angle member (1) are so trimmed that they can be shaped to form not only the beads (2, 3) but also the water flanges (7, 8), preferably by a single operation.

## Revendications

1. Procédé pour fabriquer un coude de gouttière (1) d'un seul tenant, comportant des rebords (2, 3) et des déflecteurs d'eau (7, 8) et prévu pour la liaison de gouttières semi-cylindriques et comportant des parois latérales possédant une forme en arc de cercle dans la zone d'angle des éléments (4, 5) de gouttière, par emboutissage profond d'une tôle en un métal non ferreux, notamment une plaque de zinc, la direction de formage des éléments correspondants de la plaque s'étendant en diagonale par rapport à la direction de laminage de la plaque, caractérisé par le fait que les rebords (2, 3) et des déflecteurs d'eau (7, 8) sont réalisés par façonnage avec une forme rectiligne sur les éléments (4, 5) du coude de gouttière et que les rebords, qui sont en aboutement mutuel dans la zone d'angle, en faisant un angle aigu, se prolongent par le bord en forme d'arc de cercle du coude de gouttière (1) et que les bords transversaux des déflecteurs d'eau se prolongent, dans la zone d'angle, par un élément intermédiaire en forme de croissant (9) façonné sur la face extérieure.

2. Procédé suivant la revendication 1, caractérisé par le fait qu'on donne, par façonnage, au rayon des zones d'angle des éléments (4, 5) du coude de gouttière, une valeur approximativement identique.

3. Procédé suivant les revendications 1 ou 2, caractérisé par le fait que les bords saillants libres du coude de gouttière (1) réalisé par emboutissage profond sont coupés de telle sorte qu'aussi bien les rebords (2, 3) que les déflecteurs (7, 8) sont formés, à partir de là, par façonnage de préférence en une seule phase opératoire.
